# EUROPÄISCHE PATENTSCHRIFT

(11) **EP 0 280 966 B1**
(45) Veröffentlichungstag und Bekanntmachung des Hinweises auf die Patenterteilung: **17.07.1991**
(21) Anmeldenummer: 88102389.9
(22) Anmeldetag: 18.02.1988
(51) Int. Cl.: B67C 3/24

(54) **Führungskörper für Gefässbehandlungsmaschine**
Guiding parts for a container-treating machine
Pièces de guidage pour une machine de traitement de récipients

(30) Priorität: 26.02.1987 DE 8702940 U; 12.08.1987 DE 8710999 U
(43) Veröffentlichungstag der Anmeldung: 07.09.1988
(73) Patentinhaber: Kronseder, Hermann, D-93086 Wörth (DE)
(72) Erfinder: Kronseder, Hermann, D-93086 Wörth (DE)
(74) Vertreter: Grünecker, Kinkeldey, Stockmair & Schwanhäusser Anwaltssozietät

(56) Entgegenhaltungen:
- CH-A- 633 212
- DE-A- 2 207 087
- DE-A- 3 217 526
- US-A- 1 844 869
- US-A- 4 589 640

## Beschreibung

Die vorliegende Erfindung betrifft eine Gefäßbehandlungsmaschine für die Behandlung von durch die Maschine geführten Gefäßen, mit einem Maschinengestell und mindestens einem darauf abnehmbar befestigten Führungskörper für die Gefäße.

Solche Gefäßbehandlungsmaschinen sind z.B. Inspektions-, Etikettier- oder Füllmaschinen. Die Führungskörper haben hier die Aufgabe, die zu- bzw. ablaufenden Gefäße in die Maschine auf den Drehtisch zu führen und sie nach der Behandlung vom Drehtisch zum nachfolgenden Transportmittel zu leiten. Auf dem nachfolgenden Transportmittel können die Führungskörper auch als Führungsgeländer ausgebildet sein. Da die Gefäßbehandlungsmaschine zur Verarbeitung unterschiedlicher Behältergrößen geeignet sein soll, müssen bei der Umstellung der Behandlung auf andere Behälterformen einige Veränderungen vorgenommen werden. Weisen die neuen Behälter beispielsweise einen anderen Durchmesser auf, so müssen die Sternräder mit ihren zugehörigen, als Führungsbögen ausgebildeten Führungskörpern ausgetauscht werden.

Bislang werden die Führungskörper mehr oder weniger umständlich mittels Schrauben an dem Maschinengestell befestigt. Zum einfacheren Lösen der Schrauben weisen diese oft Handräder auf. Werden jedoch in einem Abfüllbetrieb häufig wechselnde Gefäßtypen verarbeitet, machen sich die mit dem umständlichen An- und Abschrauben der Führungskörper verbundenen langen Rüstzeiten nachteilig bemerkbar.

Aus der US-A-1 844 869 ist eine Gefäßbehandlungsmaschine bekannt, bei der ein Führungsgeländer aus mehreren einzelnen gekrümmten Blattfedern besteht. Jede Blattfeder wird am Ende fest mit einer die Gefäße tragenden Grundplatte verschraubt. Hierzu weist die Grundplatte radiale Schlitze auf, so daß das Federgeländer grob auf den jeweiligen Gefäßdurchmesser eingestellt werden kann. Eine wiederholbar exakte Festlegung der Geländerposition ist dort nicht möglich und auch nicht gewünscht, weil das Anpressen der Gefäße in entsprechend ausgeformte Taschen an dem dort ebenfalls vorhandenen Sternrad durch die elastischen Blattfedern erfolgt.

Aus der US-A-45 89 640 ist eine Klemmvorrichtung mit einem Exzenter bekannt. Diese Klemmvorrichtung ermöglicht es, zwei Teile unter Aufbringung einer Klemmkraft miteinander zu verbinden. Diese Klemmvorrichtung dient insbesondere zum Halten beispielsweise zweier miteinander zu verbindender Gegenstände. Eine exakt wiederholbare Einstellung einer zuvor eingenommenen Position wäre nur zufällig möglich, nicht jedoch gezielt herbeiführbar.

Der Erfindung liegt daher die Aufgabe zugrunde, eine Gefäßbehandlungsmaschine der eingangs genannten Art derart zu verbessern, daß bei konstruktiv einfacher Befestigung eine einfache Handhabung und ein schneller Austausch und gleichzeitig eine immer exakte Positionierung der Führungskörper ermöglicht wird.

Diese Aufgabe wird bei einer ersten Ausführungsform erfindungsgemäß durch die kennzeichnenden Merkmale des Anspruches 1 gelöst.

Diese Lösung ist konstruktiv einfach und ermöglicht nunmehr das Anbringen der Führungskörper einfach dadurch, daß diese im wesentlichen horizontal mit ihren ersten Einfuhr- und Anschlagelementen in die zweiten Einführ- und Anschlagelemente des Maschinengestells eingeschoben und anschließend mit dem Spannelement verklemmt werden. Somit wird der Austausch insbesondere auch bei größeren, und damit schwereren, Führungskörpern bequemer. Die Zentrierung der Führungskörper wird bei der erfindungsgemäßen Gefäßbehandlungsmaschine durch die paarweise, formschlüssig ineinandergreifenden Einführ- und Anschlagelemente übernommen.

In konstruktiv einfacher Ausgestaltung können die Einführ und Anschlagelemente jeweils als ein Bauteil ausgebildet sein. Hierdurch wird die Exaktheit der Befestigung eines Führungskörpers zudem noch erhöht.

Gemäß einer bevorzugten Ausführungsform sind die ersten Einführ- und Anschlagelemente auf der Unterseite des Führungskörpers angeordnet, da der Führungskörper in der Regel mit seiner Unterseite auf dem Maschinengestell aufliegt.

Aus dem gleichen Grund ist es vorteilhaft, wenn die als Gegenstücke ausgebildeten zweiten Einführ- und Anschlagelemente auf der Oberseite des Maschinengestells angebracht sind.

Für eine exakte und sichere Befestigung der Führungskörper ist es günstig, wenn an jedem Führungskörper mindestens zwei Einführ- und Anschlagelemente angebracht sind. Zusammen mit dem Spannriegel wird der Führungskörper, bezogen auf die Einführrichtung, an drei Punkten gehalten, was für eine exakte Fixierung des Führungskörpers ausreichend ist.

Bei größeren Führungskörpern, z.B. Doppelbögen zwischen zwei Flaschensternen, ist es günstig, wenn an den Führungskörpern drei Einführ- und Anschlagelemente angebracht sind.

Eine konstruktiv besonders einfache Ausbildung der Befestigungselemente für den Führungskörper ergibt sich dadurch, daß das erste oder das zweite Einführ- und Anschlagelement eine im wesentlichen U-förmige Einführausnehmung aufweist, deren Ränder hinterschnitten ausgebildet sind. Die beiden U-Schenkel bilden hierbei die Führung für das als Gegenstück ausgebildete Einführ- und Anschlagelement, während der U-Grund den Anschlag für das Gegenstück bildet. Das Gegenstück kann somit einfach von der offenen U-Seite her entlang der U-Schenkel bis zum U-Grund geschoben werden. Dadurch, daß die Ränder der Einführausnehmung hinterschnitten sind, können sie von dem Gegenstück hintergriffen werden, so daß jede Bewegungsmöglichkeit der ineinandergreifenden Einführ- und Anschlagelemente quer zur Einführrichtung auf formschlüssige Weise unterbunden wird.

Damit sich die Befestigungselemente auch einfach auf der Unterseite des Führungskörpers oder der Oberseite des Maschinengestells, z.B. nachträglich, anbringen lassen, ist es günstig, wenn das erste oder das zweite Einführ- und Anschlagelement als Anschraubplatte ausgebildet ist, die zu den Rändern der Einführausnehmung, den Hinterschnitt der Ränder bildend, abgekröpft ausgebildet ist. Eine solche Anschraubplatte kann auf einfache Weise mittels in die Unterseite des Führungskörpers eingebrachten Zentrierstiften fixiert und mittels üblicher Befestigungsschrauben befestigt werden. Gleiches ist auch auf der Oberseite des Maschinengestells möglich.

Gemäß einer weiteren Ausgestaltung der Erfindung kann das erste oder zweite Einführ- und Anschlagelement einstückig in der Unterseite des Führungskörpers oder der Oberseite des Maschinengestells ausgebildet sein. Das ist dann vorzuziehen, wenn die Gefäßbehandlungsmaschine von Anfang an mit derartigen Führungskörpern ausgerüstet wird.

Es ist vorteilhaft, wenn das als Gegenstück ausgebildete zweite oder erste Einführ- und Anschlagelement als Bundbolzen ausgebildet ist, dessen Bolzendurchmesser der Breite der Einführausnehmung des zugehörigen ersten oder zweiten Einführ- und Anschlagelementes angepaßt ist und dessen Bund, im Einbauzustand des Führungskörpers, die hinterschnittenen Ränder der Einführausnehmung hintergreift. So wird auf einfache Weise ein formschlüssiger Eingriff zwischen zwei zugehörigen ersten und zweiten Einführ- und Anschlagelementen gewährleistet.

Vorteilhaft ist auch, wenn an dem Bundbolzen im Abstand, von etwa der Dicke der Ränder der Einführausnehmung, von dem Bund ein im Einbauzustand des Führungskörpers an dem Rand der Einführausnehmung anliegender Spannabsatz ausgebildet ist. Auf diese Weise können die Ränder der Einführausnehmung zwischen dem Bund und dem Spannabsatz des Bundbolzens eingeklemmt werden, so daß jegliche Relativbewegung zwischen dem Rand der Einführausnehmung und dem Bolzen quer zur Einführrichtung des Führungskörpers ausgeschlossen ist.

Um den Abstand zwischen dem Bund und dem Spannabsatz des Bundbolzens genau auf die Dicke der Ränder der Einführausnehmung einstellen zu können, ist es vorteilhaft, wenn der Spannabsatz als Stirnseite einer auf ein Außengewinde des Bundbolzens aufgeschraubten Mutter ausgebildet ist.

Vorteilhaft ist es, wenn der Bundbolzen mit durchgehendem Innengewinde ausgebildet ist. Auf diese Weise kann der Bundbolzen einfach mit einer herkömmlichen Befestigungsschraube an dem Maschinengestell oder dem Führungskörper angebracht werden.

Eine einfache Verriegelung des bereits bis an den Anschlag eingeführten Führungskörpers läßt sich dadurch erreichen, daß der Spannriegel als in Einführrichtung des Führungskörpers ausgerichtete Spannschraube ausgebildet ist, an der exzentrisch zur Schraubenachse eine Spannscheibe gelagert ist, die um die Schraubenachse aus einer Lösestellung in eine Riegelstellung verschwenkbar ist, in der sie den Führungskörper hintergreift. Auf diese Weise wird der Führungskörper mit seinen Einführ- und Anschlagelementen in Einführrichtung in die Einführ- und Anschlagelemente des Maschinengestelles gespannt und gegen jegliche Bewegung in oder entgegen der Einführrichtung verriegelt.

Besonders vorteilhaft ist es, wenn an der Spannschraube ein Handhebel drehfest angebracht ist und die Spannscheibe in Lösestellung auf der Spannschraube drehbar gelagert ist, wobei an dem Führungskörper oder dem Maschinengestell ein eine vollständige Drehung der Spannscheibe verhindernder Anschlagstift angebracht ist. So kann die Spannschraube einfach an dem Handhebel gedreht werden. Sobald der Handhebel die Spannscheibe erreicht, wird diese aufgrund der Reibung zwischen Spannscheibe und dem Handhebel in Drehrichtung mitgenommen, bis sie in Riegelstellung gelangt, in der sie durch den Anschlagstift gehalten wird. Durch weiteres Anziehen der Spannschraube wird die Spannscheibe fest gegen den Führungskörper gedrückt. Beim Lösen der Spannschraube wird die Spannscheibe wieder durch die Reibung zwischen Spannscheibe und Handhebel in die Lösestellung mitgedreht und bleibt dann aufgrund der Schwerkraft nach unten hängen. So laßt sich der Spannriegel mit einer Hand betätigen.

Eine zweite, unabhängige Lösung der eingangs genannten Aufgabe ergibt sich aus dem kennzeichnenden Teil des Anspruches 16. Bei dieser Variante wird darüber hinaus noch ein besonders kraftsparendes Ein- und Ausbauen der Führungskörper erreicht, weshalb sich diese Ausführungsform insbesondere für Führungskörper zwischen Einlauf und Auslaufstern eignet. Die Zentrierung der Führungskörper ist äußerst einfach durch formschlüssig in das Maschinengestell oder Teile davon eingreifende Zentrierzapfen erreichbar. In beiden Ausführungsvarianten wird durch das von Hand betätigbare Spannelement ein werkzeugfreier Ein- und Ausbau erreicht.

Vorzugsweise wird der Führungskörper an einer in Einführrichtung zum Maschinenzentrum weisenden Kante durch einen am Maschinengestell angebrachten, entgegen der Einführrichtung offenen Niederhalter auf die Einführschiene gedrückt. Durch diese einfache Maßnahme wird bewirkt, daß bereits nach Einschieben des Führungskörpers in seinen Einbauzustand die am Ende der Einführschiene liegnde Kante auf das Maschinengestell gedrückt, also an einem Abheben gehindert wird.

Um das Aufschieben des Führungskörpers noch weiter zu erleichtern, ist es vorteilhaft, daß der Niederhalter eine Einführschräge aufweist.

Der einfache Austausch der Führungskörper wird weiterhin dadurch begünstigt, daß der Führungskörper mit einer zur Maschinenaußenseite gerichteten Kante durch die Spannelemente mit dem Maschinengestell zusammengespannt wird. Hierdurch sind die Spannelemente sehr gut zugänglich.

Gemäß einer bevorzugten Ausgestaltung der Erfindung sind die Spannelemente als Gegenlager für die Zentrierzapfen mit einer die Zentrierzapfen aufnehmenden Bohrung ausgebildet. Auf diese Weise ist das Spannelement und das Gegenlager für den Zentrierzapfen ein Bauteil, was einerseits die Konstruktion der Maschine vereinfacht und andererseits ein gesondertes Ausrichten der Spannelemente erübrigt.

Eine Weiterbildung der Erfindung sieht vor, daß die Gegenlager quer zur Bohrung von einem Durchbruch durchsetzt sind, in welchem ein quer zur Bohrung verschiebbarer, ebenfalls eine im Durchmesser entsprechende Bohrung aufweisender Schieber angeordnet ist, wobei die Bohrung des Schiebers mit der des Gegenlagers zur Aufnahme des Zentrierzapfens etwa fluchtet. Der in das Gegenlager eingesetzte Zentrierzapfen wird durch den Schieber gegen das Gegenlager geklemmt, so daß der Führungskörper an seinen Zentrierzapfen auf das Maschinengestell gespannt wird. Das ist einfach und ermöglicht ein besonders zeitsparendes Anbringen und Auswechseln des Führungskörpers.

Eine einfache Möglichkeit zum Verspannen des Schiebers gegenüber dem Gegenlager ergibt sich dadurch, daß an dem Schieber eine sich an dem Gegenlager abstützende und in Schieberichtung erstreckende Spannschraube gelagert ist. Durch Verdrehen der Spannschraube verschiebt sich zugleich der Schieber in dem Durchbruch des Gegenlagers, was bei eingestecktem Zentrierzapfen zu einer Verspannung desselben in dem Gegenlager führt.

Vorteilhaft ist es auch, wenn die Spannelemente als Gegenlager für die Zentrierzapfen mit einer die Zentrierzapfen aufnehmenden Bohrung ausgebildet sind, wobei in dem Gegenlager eine sich quer zu der Bohrung erstreckende und in diese mündende Gewindebohrung angeordnet ist, in welcher eine auf den Zentrierzapfen wirkende Spannschraube gelagert ist. Auf diese Weise läßt sich der Zentrierzapfen besonders einfach in dem Gegenlager verspannen, ohne daß es hierfür eines Schiebers bedurfte.

Eine weitere vorteilhafte Möglichkeit zur Verspannung des Zentrierzapfens ergibt sich dadurch, daß an dem Schieber ein sich in Schieberichtung gegen das Gegenlager abstützender Exzenter gelagert ist.

Gemäß einer weiteren Ausgestaltung der Erfindung sind die Spannelemente als Kniehebel ausgebildet. Solche Kniehebel ermöglichen bei geringer Kraftanstrengung bereits eine überaus hohe Spannwirkung.

Es ist vorteilhaft, wenn ein Spannelement eine aufeinanderliegende Kanten des Maschinengestells und des Führungskörpers umgreifende U-förmige Klammer aufweist, auf deren unterem, horizontalen Schenkel ein in Spannstellung die beiden Kanten gegen den oberen, horizontalen Schenkel der Klammer zusammendrückender Spannhebel verschwenkbar gelagert ist. Der Spannhebel wird beim Verspannen des Führungskörpers mit dem Maschinengestell um seine Lagerstelle geschwenkt, bis der Totpunkt, in dem sich der Spannhebel in einem instabilen Gleichgewicht befindet, überschritten ist. Dadurch wird der mit der Klammer als Kniehebel zusammenwirkende Spannhebel in Spannstellung in einer stabilen Lage gehalten. Je nach Materialeigenschaften ist die Klammer aus federnd nachgebendem Stahl hergestellt.

Die Spannstellung des Kniehebels läßt sich in vorteilhafter Weise dadurch stabilisieren, daß an dem Maschinengestell ein die Verschwenkung des Spannhebels in Richtung der Spannstellung begrenzender Anschlag angebracht ist. Genauer gesagt kommt der Anschlag erst dann zur Wirkung, wenn der Spannhebel die Stellung der maximalen Spannung bereits überschritten hat.

Vorteilhaft ist auch, daß der Spannhebel exzentrisch gelagert ist. Dadurch kann erreicht werden, daß das ergreifbare Ende des Spannhebels auch in seiner Spannstellung, also wenn die Stellung der maximalen Spannung bereits überwunden ist, im wesentlichen vertikal nach unten zeigt. Der Spannhebel steht nicht von der Maschine ab und bietet daher keine zusätzliche Gefahrenquelle.

Im folgenden werden Ausführungsbeispiele der Erfindung anhand einer Zeichnung näher erläutert. Es zeigen:
- Fig. 1: in einer schematischen Draufsicht eine Gefäßbehandlungsmaschine mit Führungsbögen,
- Fig. 2: eine Ansicht auf einen Teil der Gefäßbehandlungsmaschine aus Fig. 1 in Richtung des Pfeiles II,
- Fig. 3: eine Ansicht auf die Unterseite eines Führungsbogens gemäß eines ersten Ausführungsbeispiels,
- Fig. 4: in einer perspektivischen Draufsicht ein befestigtes Einführ- und Anschlagelement,
- Fig. 5: in einer perspektivischen Ansicht ein als Gegenstück zu dem in Fig. 4 dargestellten Einführ-und Anschlagelement ausgebildetes Einführ- und Anschlagelement,
- Fig. 6: in einer Draufsicht ein ähnliches Einführ- und Anschlagelement wie in Fig. 4, im nicht montierten Zustand,
- Fig. 7: eine Schnittansicht durch die Gefäßbehandlungsmaschine in Fig. 1 entlang der Linie VII-VII.
- Fig. 8: in einer perspektivischen Ansicht von vorne oben eine weitere Ausführungsform der erfindungsgemäßen Gefäßbehandlungsmaschine, mit einem abgenommenen Sternrad und ohne den Doppelführungsbogen,
- Fig. 9: in einer perspektivischen Ansicht die Unterseite eines Führungskörpers der Gefäßbehandlungsmaschine aus Fig. 8,
- Fig. 10: in einer perspektivischen Ansicht von seitlich schräg vorne den Führungskörper aus Fig. 9 im Einbauzustand,
- Fig. 11: einen Schnitt durch die Gefäßbehandlungsmaschine aus Fig. 8 entlang der Linie XI-XI, mit aufgelegtem Führungsbogen,
- Fig. 12: eine Ausführungsform eines erfindungsgemäßen Spannelementes in einer perspektivischen Druntersicht,
- Fig. 13: das Spannelement aus Fig. 12 in einer Querschnitts ansicht im angebauten Zustand entsprechend der Linie XIII-XIII aus Fig. 8,
- Fig. 14: eine weitere Ausführungsform eines erfindungsgemäßen Spannelementes in einer perspektivischen Darstellung, und
- Fig. 15: das Spannelement aus Fig. 14 in einer Querschnittsansicht im angebauten Zustand entsprechend der Linie XV-XV aus Fig. 10.

Fig. 1 zeigt in einer Draufsicht schematisch eine Gefäßbehandlungsmaschine 1, hier eine Maschine zur Behandlung von Flaschen 2. Die Behandlungsaggregate sind der Übersichtlichkeit halber im einzelnen nicht dargestellt. Zu erkennen ist jedoch, daß die Flaschen 2 in einer einzelnen Flaschenreihe von links entsprechend der Pfeilrichtung um einen ersten Flaschenstern 3 zu einem Rotor 4 und, über einen zweiten und dritten Flaschenstern 5 bzw. 6 wieder als Flaschenreihe abgeführt werden. Die einzelnen Flaschensterne 3, 5 und 6 werden durch Führungsbögen 7 und 8 vervollständigt, die ein Umlenken der Flaschen 2 entsprechend den Flaschensternen 3, 5 und 6 bewirken.

Der erste Führungsbogen 7, der in Fig. 3 von der Unterseite her dargestellt ist, ist sowohl dem ersten Flaschenstern 3 wie auch dem zweiten Flaschenstern 5 zugeordnet und weist zwei übereinander angeordnete Platten 19 auf, deren Ränder 10 den Krümmungsradius der Flaschensterne 3 und 5 angepaßt sind.

Der Führungsbogen 8 ist lediglich einem Flaschenstern, nämlich dem dritten Flaschenstern 6 zugeordnet und daher im wesentlichen sichelförmig ausgebildet. Er besteht ebenfalls, wie der erste Führungsbogen 7, aus zwei übereinander angeordneten Platten 11, mit an dem Krümmungsradius des dritten Flaschensterns 6 angepaßten Rändern 12 (vgl. Fig. 7).

Wie besonders gut aus Fig. 2 ersichtlich ist, sind die Führungsbögen 7 und 8 auf einem Maschinengestell 13 befestigt.

Als Befestigungselemente sind an den Führungsbögen 7 und 8 und an dem Maschinengestell 13 an den jeweils einander zugewandten Seiten Einführ- und Anschlagelemente ausgebildet, die im Einbauzustand jeweils paarweise ineinandergreifen.

Bei einem ersten, in den Fig. 2 und 3 gezeigten Ausführungsbeispiel sind auf der Unterseite des Führungsbogens 7 erste Einführ- und Anschlagelemente in Form von Bundbolzen 14 ausgebildet. Diese Bundbolzen 14 zeichnen sich neben ihrem normalen Bolzenkörper durch einen im Abstand von der Unterseite 15 des Führungsbogens 7 ausgebildeten Bund 16 aus.

Die dazugehörigen zweiten Einführ- und Anschlagelemente an dem Maschinengestell 13 sind, wie aus Fig. 2 ersichtlich ist, im wesentlichen als T-Nuten 17 in einer mittels eines Winkelbleches 18 an dem Maschinengestell 13 befestigten Platte 19 ausgebildet. Hierzu weisen die T-Nuten 17 eine im wesentlichen U-förmige Einführausnehmung auf, deren Ränder 20, eben durch den Quersteg der T-Nut, hinterschnitten sind. Die Ränder 20 kragen also zur Mitte der U-förmigen Einführausnehmung aus. Der Ausnehmungsgrund, der in Fig. 2 selbst nicht dargestellt ist, sieht im wesentlichen ähnlich aus, wie bei den Einführ- und Anschlagselementen in den Fig. 4 und 6, die später noch erläutert werden.

Wie aus Fig. 2 zu erkennen ist, entspricht der Durchmesser des Bundbolzen dem Abstand zweier sich gegenüberliegender Ränder 20 einer T-Nut 17, während der Abstand zwischen dem Bund 16 des Bundbolzens 14 und der Unterseite 15 des Führungsbogens 7 etwa der Dicke der Ränder 20 der T-Nuten 17 entspricht. Es ist erkennbar, daß der Bund 16 des Bundbolzens 14 die Ränder 20 der T-Nuten 17 im in Fig. 2 gezeigten Einbauzustand des Führungsbogens 7 hintergreift. Hieraus ergibt sich, daß die zum einen als Bundbolzen 14 und zum anderen als T-Nuten 17 ausgebildeten und miteinander in Eingriff befindlichen Einführ- und Anschlagelemente den Führungsbogen 7 formschlüssig quer zu dessen Einführrichtung E halten.

In Fig. 2 ist außerdem ein als Spannriegel 21 ausgebildetes Spannelement dargestellt, der in Einführrichtung E wirkt und zusammen mit den Bundbolzen 14 und T-Nuten 17 den Führungskörper 7 auch bezüglich der Einführrichtung formschlüssig hält.

Der in Fig. 2 gezeigte Spannriegel 21 besteht aus einer Spannschraube 22, deren Schraubenachse sich in Einführrichtung E erstreckt. Die Spannschraube 22 ist unterhalb der Platte 18 an einem Gegenlager 23 des Winkelbleches 18 gelagert. An dem von dem Gegenlager 23 abgewandten Ende-weist die Spannschraube 22 einen Handhebel 24 auf. Zwischen Handhebel und Gegenlager 23 ist eine Spannscheibe 25 exzentrisch auf der Spannschraube 22 gelagert und kann unabhängig von einer Drehung der Spannschraube 22 bezüglich dieser aus einer Lösestellung in eine Riegelstellung (vgl. Fig. 2) verschwenkt werden. An dem Gegenlager 23 ist ein Anschlagstift 26 angebracht, der ein Verschwenken der Spannscheibe 25 über die Riegelstellung hinaus verhindert.

Im folgenden wird die Funktionsweise des ersten Ausführungsbeispieles der Erfindung näher erläutert.

Wie aus Fig. 3 zu erkennen ist, weist der Führungsbogen 7 auf seiner Unterseite 15 drei Bundbolzen 14 auf. Auf dem Maschinengestell 13 befinden sich drei, zu den Bundbolzen 14 passende T-Nuten 17, von denen in Fig. 2 nur zwei dargestellt sind. Nachdem der Führungsbogen 7 mit seiner Unterseite 15 nach unten gedreht wurde, kann er mit den Bundbolzen 14 in die T-Nuten 17 eingeschoben werden, bis die Bundbolzen 14 an dem in Fig. 2 nicht gezeigten Ende der T-Nuten 17 anschlagen.

Anschließend wird der Spannriegel 21 durch Drehen der Spannschraube 22 im Uhrzeigersinn in Riegelstellung gebracht. Durch das Drehen des Handhebels 24 wird die Spannscheibe 25 aufgrund der zwischen Spannscheibe 25 und Handhebel 24 wirkenden Reibkraft im Uhrzeigersinn mitgedreht, bis sie durch den Anschlagstift 26 an einer weiteren Drehung gehindert wird. Die Spannscheibe 25 befindet sich so in der in Fig. 2 dargestellten Riegelstellung. Durch weiteres Anziehen der Spannschraube 22 wird die Spannscheibe 25 gegen die untere Platte 9 des Führungsbogens 7 gedrückt, wodurch die Bundbolzen 14 soweit in die T-Nuten 17 eingeschoben werden, bis jegliches Spiel aus der Verbindung zwischen T-Nuten 17 und Bundbolzen 14 verschwunden ist. Der Führungsbogen 7 ist bereits befestigt. Die Demontage des Führungsbogens 7 erfolgt in umgekehrter Reihenfolge, wobei durch einfaches Lösen der Spannschraube 22 die Spannscheibe 25, ohne daß hierzu ein weiterer Handgriff erforderlich wäre, aufgrund der zwischen dem Handhebel 24 und der Spannscheibe 25 herrschenden Reibkraft entgegen dem Uhrzeigersinn nach unten dreht. Die Spannscheibe 25 bleibt unten aufgrund der Schwerkraft hängen und dreht sich beim weiteren Lösen der Spannschraube 22 nicht weiter mit. Sobald die Spannscheibe 25 unten hängt, kann ohnehin mit dem weiteren Aufschrauben der Spannschraube 22 aufgehört werden. Nun kann der Führungsbogen 7 einfach horizontal von dem Maschinengestell 13 heruntergezogen werden und durch einen neuen Führungsbogen ausgetauscht werden. Dieser wird in den oben beschriebenen Weise befestigt.

In den Fig. 4 bis 7 ist ein weiteres Ausführungsbeispiel der vorliegenden Erfindung dargestellt.

Vom Prinzip her sind die Einführ- und Anschlagelemente vertauscht, d.h. die Bundbolzen 14 sind nunmehr auf der Oberseite des Maschinengestells 13 angebracht, während die die Einführausnehmung aufweisenden Platten 19 auf der Unterseite 15 des Führungsbogens 8 angebracht sind. Es werden deshalb für gleichwirkende Bauteile identische Bezugszeichen verwendet.

In Fig. 7, einem Schnitt durch den Führungsbogen 8 in Fig. 1, erkennt man die oben geschilderte Einbaulage der einzelnen Einführ- und Anschlagelemente, nämlich die Platte 19 und den an einem Winkelblech 27 des Maschinengestells 13 befestigten Bundbolzen 14.

Im folgenden sollen die einzelnen Einführ- und Anschlagelemente erläutert werden.

Die Fig. 4 zeigt die Platte 19 im montierten Zustand. Es ist zu erkennen, daß die Platte 19 als Anschraubplatte mit einer Sicke 28 ausgebildet ist. Die Sicke 28 bewirkt, daß die Anschraubplatte 19 in diesem Bereich von der Unterseite 15 des Führungsbogens 8 beabstandet ist. Im Bereich der Sicke ist in der Platte 19 eine U-förmige Einführausnehmung 29 ausgebildet.

Wie aus Fig. 4 weiterhin zu erkennen ist, sind neben den Durchbrüchen für die Befestigungsschrauben auch noch Zentrieröffnungen 30 vorgesehen, die im Einbauzustand der Platten 19 mit Zentrierstiften 31, die in die Unterseite 15 des Führungsbogens 8 eingelassen sind, zusammenwirken.

In Fig. 6 ist eine ähnliche Platte 19 wie in Fig. 4 dargestellt, deren Einführausnehmung 29 zum Grund 32 der Ausnehmung konvergierende Flanken 33 aufweist. Die Flanken 33 sind außerdem noch mit Einführschrägen versehen.

In Fig. 5 ist ein Bundbolzen 14 dargestellt, der im wesentlichen so ausgebildet ist, wie der in dem ersten Ausführungsbeispiel beschriebene Bundbolzen. Er weist daher auch einen Bund 16 auf. Darüber hinaus ist der Bundbolzen 14 an dem dem Bund 16 abgewandten Ende mit einem Außengewinde versehen, auf das eine Mutter 34 aufgeschraubt ist, deren dem Bund 16 zugewandte Stirnseite als Spannabsatz 35 ausgebildet ist.

Wie aus Fig. 7 besser erkennbar ist, ist der Bundbolzen 14 im Inneren hohl ausgebildet und mit einem Innengewinde versehen, so daß eine Befestigungsschraube 36 eingeschraubt werden kann.

Aus Fig. 7 ist deutlich erkennbar, daß der Bolzendurchmesser zwischen dem Bund 16 und der Mutter 34 dem horizontalen Abstand der Flanken 33 der Einführausnehmung 29 in unmittelbarer Nähe des Grundes 32 der Einführausnehmung 29 angepaßt ist. Dieser Flankenabstand ist bei der in Fig. 4 gezeigten Platte 19 zwar immer gleich, nicht aber bei der in Fig. 6 gezeigten Platte 19, so daß das Maß des Abstandes der beiden Flanken 33 in unmittelbarer Nähe des Grundes 32 von Bedeutung ist. Der vertikale Abstand zwischen dem Bund 16 und dem Spannabsatz 35 der Mutter 34 des Bundbolzens 14 entspricht der Dicke der Platte 19 im Bereich der Einführausnehmung 29. Aufgrund dieser Abmessungen ist gewährleistet, daß durch den Bundbolzen 14 und die Platte 19 jegliche Relativbewegung des Führungskörpers 8 quer zu der, in Fig. 7 aus der Zeichenebene herausgehenden Einführrichtung E, verhindert wird.

Die Montage und Demontage des Führungsbogens 8 geschieht in gleicher Weise, wie bei dem oben beschriebenen Ausführungsbeispiel, weshalb diese nicht näher erläutert wird.

Die Platte 19 kann prinzipiell auch integraler Bestandteil des Bodens 11 des Führungsbogens 8 sein.

Als Spannriegel können auch einfache Spannschrauben in Betracht kommen.

In den Fig. 8 bis 15 sind weitere Ausführungsbeispiele dargestellt.

Fig. 8 zeigt in einer perspektivischen Ansicht von vorne oben eine Gefäßbehandlungsmaschine für die Behandlung von, durch die Maschine geführten Gefäßen. Die Maschine besitzt ein Maschinengestell 102 und zwei darauf um je eine vertikale Achse drehbar angeordnete Flaschensterne 103 zum Aufschieben bzw. Abführen einzelner Gefäße auf den Drehtisch einer Gefäßbehandlungsmaschine, wie z.B. einer Inspektions-, Füll- oder Etikettiermaschine, wobei in Fig. 8 eine Etikettiermaschine mit einem abgenommenen Sternrad dargestellt ist.

Im Vordergrund ist ein sich quer zur Blickrichtung erstreckendes Flaschenförderband 104 angeordnet, von dem die Gefäße mittels den Flaschensternen 103 dem Drehtisch zu- bzw. abgeführt werden. Die Gefäßbehandlungsmaschine weist zudem einen auf dem Maschinengestell 102 abnehmbar befestigten Führungskörper 105 auf, der bei der Darstellung in Fig. 8 abgenommen und in Fig. 9 gesondert in einer Darstellung von schräg unten gezeigt ist.

Im Einbauzustand ist der Führungskörper 105 in der Fig. 10 und in der Schnittdarstellung gemäß Fig. 11 zu sehen.

In Fig. 10 sind alternativ zwei verschiedene Spannelemente 109 und 118 gezeigt.

Die Fig.8 zeigt deutlich, daß auf dem Maschinengestell 102 eine Einführschiene 106 befestigt ist. Weiterhin weist das Maschinengestell an der Maschinenaußenseite Gegenlager 107 für Zentrierelemente 108 des Führungskörpers 105 und Spannelemente 109 auf.

An der einen Seite des Führungskörpers 105 weist dieser eine mit der Einführschiene 106 zusammenwirkende Gleitführung 110 auf, während an der gegenüberliegenden Seite des Führungskörpers 105 die Zentrierelemente 108 angeordnet sind. Bei den Zentrierelementen handelt es sich im vorliegenden Fall einfach um aus der Unterseite 111 des Führungskörpers 105 herausragende Zentrierzapfen.

Wie aus der Schnittdarstellung in Fig.11 hervorgeht, ist der Führungskörper 105 im Einbauzustand mit seiner einen Seite auf der Einführschiene 106 gelagert und durch mindestens ein formschlüssig in das Maschinengestell 102 oder Teile davon eingreifendes Zentrierelement 108 an der gegenüberliegenden Seite des Führungskörpers 105 gehalten. Zusätzlich klemmt mindestens ein Spannelement 109 oder 118 den Führungskörper 105 auf dem Maschinengestell 102 fest.

Wie aus der Fig.9 noch deutlich hervorgeht, besitzt der Führungskörper 105 Führungsbögen 112, die in ihrem Krümmungsradius den benachbarten Flaschensternen 103 angepaßt sind.

Diese Bögen sind wegen der Schnittdarstellung in Fig. 11 nicht zu erkennen. Wohl aber ist zu erkennen, daß der Führungskörper 105 an einer in Einführrichtung E zum Maschinenzentrum weisenden Kante 113 durch einen am Maschinengestell, bzw. wie hier an der Einführschiene 106 angebrachten, entgegen der Einführrichtung E offenen, federnden, winkelförmigen Niederhalter 114 auf die Einführschiene 106 angedrückt wird. Der Niederhalter 114 weist eine sich entgegen der Einführrichtung E öffnende Einführschräge 115 auf. Die Lage des Führungskörpers 105 wird durch zwei an seiner Unterseite 111 befestigte Zentrierzapfen 108 (vgl. Fig.9) festgelegt, die in entsprechende, gestellfeste Bohrungen 16 der Gegenlager 107 an dem Maschinengestell 102 eingreift.

Wie besonders gut aus der Fig. 10 ersichtlich ist, wird der Führungskörper 105 mit seiner zur Maschinenaußenseite (entgegen der Einführrichtung E) gerichteten Kante 117 durch die Spannelemente 109 oder Spannelemente 118 mit einer entsprechenden Kante 119 des Maschinengestelles 102 zusammengespannt.

Die Spannelemente 109, die besonders gut in den Figuren 8, 12 und 13 dargestellt sind, dienen zugleich als Gegenlager 107 für die Zentrierzapfen 108 und weisen dementsprechend auch die die Zentrierzapfen 108 aufnehmende Bohrung 116 auf.

Die Schnittzeichnung in Fig.13 zeigt, daß die als Spannelement 109 ausgebildeten Gegenlager 107 von einem sich quer zur Bohrung 116 erstreckenden Durchbruch 120 durchsetzt sind, in welchem ein quer zur Bohrung 116 verschiebbarer Schieber 121 gelagert ist. Der Schieber 121 weist eine im Durchmesser etwa der Bohrung 116 entsprechende Bohrung 122 auf, die zur Aufnahme eines Zentrierzapfens 108 mit der Bohrung 116 fluchtet.

Der Schieber 121 besteht aus einem Blech, auf welches ein Klotz aufgelötet ist, so daß der Schieber eine winkelförmige Gestalt annimmt. In dem Klotz ist ein Innengewinde für die Aufnahme einer Spannschraube 123 vorgesehen. Die am Schieber 121 gelagerte Spannschraube 123 erstreckt sich in Schieberrichtung und stützt sich mit ihrem freien Ende am Gegenlager 107 ab. An dem gegenüberliegenden Ende der Spannschraube 123 ist ein Handgriff 124 drehfest mit der Spannschraube 123 verbunden.

Anstelle einer Spannschraube 123 kann zur Betätigung des Schiebers 121 auch ein sich am Gegenlager 107 abstützender Exzenter vorgesehen sein.

Wie besonders gut aus den Figuren 8 und 12 hervorgeht, weist das Gegenlager neben der Bohrung 116 zwei weitere Bohrungen 125 auf, mit welchen das Gegenlager an der Kante 119 des Maschinengestelles angeschraubt ist. Das Gegenlager 107 kann allerdings auch in sonstiger Weise, z.B. durch Schweißen an der Kante 119 angebracht sein.

In den Figuren 10, 14 und 15 ist das weitere Spannelement 118, welches alternativ zu dem Spannelement 109 verwendet werden kann, deutlich dargestellt. Bei dem Spannelement 118 handelt es sich um eine Kniehebelanordnung, welche eine U-förmige Klammer 126 mit zwei horizontalen freien Schenkeln 127 und 128 und einem die beiden Schenkel verbindenden Steg 129 aufweist. Die U-förmige Klammer 126 umgreift die beiden aufeinanderliegenden Kanten 117 und 119 des Führungskörpers 105 und des Maschinengestells 102. An dem unteren freien Schenkel 127 ist ein Spannhebel 130 gelagert, der in Spannstellung die beiden Kanten 117 und 119 gegen den oberen Schenkel 128 der Klammer 126 zusammendrückt. Wie in Fig.15 dargestellt ist, ist der Spannhebel 130 derart schwenkbar gelagert, daß das Spannelement 118 seine Spannstellung erst nach Überschreiten einer Hebelstellung maximaler Spannung erreicht. Es ergibt sich also ein Kniehebeleffekt, der den Spannhebel stets in die Spannstellung drückt, so daß die Gefahr eines unbeabsichtigten Lösens des Spannelementes 118 ausgeschlossen ist.

Das Spannelement 118 wird in seiner Spannstellung durch einen Anschlag am Maschinengestell gehalten.

Im gezeigten Beispiel wird dies dadurch erreicht, daß der untere U-förmige Schenkel 127 sich an einem von der Kante 119 des Maschinengestelles abwärts gerichteten Flansch 131 abstützt.

Die Befestigung des Spannelementes 118 wird dadurch erreicht, daß auf der Unterseite der Kante 119 des Maschinengestells 102 ein Lagerblock 132 mit eine Höhenbewegung des Spannhebels 130 zulassenden Aufnahme 133 angeschraubt ist. In die Aufnahme 133 ragen Lagerzapfen 134 des Spannhebels 130 hinein. Dadurch wird einerseits erreicht, daß das Spannelement 118 auch im gelösten Zustand an dem Maschinengestell 102 gehalten wird und andererseits die Spannwirkung des Spannelementes 118 nicht nachteilig beeinflußt wird.

Im folgenden wird die Wirkungsweise der oben erläuterten Vorrichtung am Beispiel des An- und Abbaues näher erläutert.

Vor dem Einbau des Führungskörpers 105 befindet sich die Gefäßbehandlungsmaschine 101 in dem in Figur 8 gezeigten Zustand, wobei der hier nur der Übersichtlichkeit halber eingezeichnete drehbare Flaschenstern 103 herausgenommen ist. Zum Einbau eines Führungskörpers wird der in Fig.9 gezeigte Führungskörper 105 hergenommen und gewendet, so daß seine Unterseite 111 auch nach unten zu liegen kommt. Sodann wird der Führungskörper 105 gemäß der in Figur 11 gezeigten Einführrichtung E mit seiner Gleitführung 110 auf die Einführschiene 106 aufgeschoben, und zwar soweit, daß sich seine, dem Maschinenzentrum zugewandte Kante 113 unter den federnden Niederhalter 114 schiebt.

Der Führungskörper 105 ist in dieser Stellung an seiner zur Maschinenaußenseite gerichteten Kante 117 noch leicht angehoben und zwar solange, bis die Führungszapfen 108 auf gleicher Höhe mit den Bohrungen 116 der Gegenlager 107 liegen. Dann wird auch die hintere Kante 117 des Führungskörpers 105 nach unten abgesenkt, so daß sich die Zentrierzapfen 108 in die Bohrungen 116 des Gegenlagers 107 einsenken.

Bei der ersten Variante der Erfindung, bei der die Gegenlager 107 zugleich die Spannelemente 109 bilden, brauchen nun lediglich die Handgriffe 124 der Spannschrauben 123 verschwenkt zu werden, so daß sich die Schieber 121 mit ihren Bohrungen 122 gegenüber den Bohrungen 116 verschieben und somit die Zapfen 108 festklemmen. Damit ist bereits der Einbau des Führungskörpers 105 beendet. Der Führungskörper 105 ist nun in sämtlichen Freiheitsgraden formschlüssig mit dem Maschinengestell 102 der Gefäßbehandlungsmaschine 101 verbunden. Nun werden in üblicher Weise die beiden Flaschensterne 103 eingesetzt.

Der Ausbau des Führungskörpers 105 geschieht in umgekehrter Reihenfolge, d.h.nach Lösen der Spannschrauben 123 wird die hintere Kante 117 des Führungskörpers 105 angehoben und der Führungskörper 105 zur Maschinenaußenseite herausgenommen.

Bei der zweiten Variante der Erfindung, bei der Kniehebelspannelemente 118 zum Einsatz kommen, wird der Führungskörper 105 in gleicher Weise auf die Einführschiene 106 aufgeschoben, bis die Zentrierelemente 108 in die Bohrungen 116 eingreifen. Dann wird zuerst die Klammer 126 mit ihrem oberen freien Schenkel 128 auf die hintere Kante 117 des Führungskörpers 105 geschwenkt, wonach dann der Spannhebel 130 nach unten zur Maschine hin gedrückt wird, bis der untere Schenkel 127 gegen den Flansch 131 anstößt und das Spannelement 118 in die Spannstellung einschnappt. Da der Spannhebel 130 exzentrisch gelagert ist, behält er in der Spannstellung seine im wesentlichen vertikal nach unten gerichtete Lage bei. Das nach unten gerichtete Ende des Spannhebels 130 dient zugleich als Handhabe.

Die Erfindung ist nicht auf die hier dargestellten Führungskörper beschränkt. Es ist vielmehr auch möglich, auf gleiche Weise Führungsgeländer oder andere feste Einbauten einer Gefäßbehandlungsmaschine auf dem Maschinengestell zu befestigen.

## Patentansprüche

1. Gefäßbehandlungsmaschine für die Behandlung von durch die Maschine geführten Gefäßen, mit einem Maschinengestell und mindestens einem darauf abnehmbar befstigten, der zu verarbeitenden Gefäßgröße angepaßten Führungskörper für die Gefäße, **dadurch gekennzeichnet,** daß der Führungskörper (7,8) auf seiner im Einbauzustand dem Maschinengestell (13) zugewandten Seite mit ersten Einführ- und Anschlagelementen (14,19) ausgebildet ist, die beim Einsetzen des Führungskörpers (7,8) in zugeordnete zweite Einführ- und Anschlagelemente (19,14) des Maschinengestells (13) formschlüssig bis zum Erreichen einer der Gefäßgröße angepaßten Anschlagposition eingeschoben werden und durch ein an dem Führungskörper (7,8) oder dem Maschinengestell (13) angebrachtes, von Hand betätigbares Spannelement (21) derart in der Anschlagposition gehalten werden, daß der Führungskörper (7,8) im Einbauzustand unter Beibehaltung der Anschlagposition kraft- oder formschlüssig mit dem Maschinengestell (13) verbunden ist.

2. Gefäßbehandlungsmaschine nach Anspruch 1, **dadurch gekennzeichnet,** daß die Einführ- und Anschlagelemente (14; 19) jeweils als ein Bauteil ausgebildet sind.

3. Gefäßbehandlungsmaschine nach Anspruch 1 oder 2, **dadurch gekennzeichnet,** daß die ersten Einführ- und Anschlagelemente (14; 19) auf der Unterseite (15) des Führungskörpers (7, 8) angeordnet sind.

4. Gefäßbehandlungsmaschine nach einem der Ansprüche 1 bis 3, **dadurch gekennzeichnet,** daß die als Gegenstück ausgebildeten zweiten Einführ- und Anschlagelemente (19; 14) auf der Oberseite des Maschinengestells (13) angebracht sind.

5. Gefäßbehandlungsmaschine nach einem der Ansprüche 1 bis 4, **dadurch gekennzeichnet,** daß an jedem Führungskörper (7, 8) mindestens zwei Einführ- und Anschlagelemente (14; 19) angebracht sind.

6. Gefäßbehandlungsmaschine nach Anspruch 5, **dadurch gekennzeichnet,** daß an dem Führungskörper (7) drei Einführ- und Anschlagelemente (14) angebracht sind.

7. Gefäßbehandlungsmaschine nach Anspruch 6, **dadurch gekennzeichnet,** daß das erste oder das zweite Einführ- und Anschlagelement (19) eine im wesentlichen U-förmige Einführausnehmung (17; 29) aufweist, deren Ränder (20; 33) hinterschnitten ausgebildet sind.

8. Gefäßbehandlungsmaschine nach Anspruch 7 , **dadurch gekennzeichnet,** daß das erste oder das zweite Einführ- und Anschlagelement (19) als Anschraubplatte ausgebildet ist, die zu den Rändern (33) der Einführausnehmung (29), den Hinterschnitt der Ränder bildend, abgekröpft ausgebildet ist.

9. Gefäßbehandlungsmaschine nach Anspruch 8, **dadurch gekennzeichnet,** daß das erste oder zweite Einführ- und Anschlagelement einstückig in der Unterseite des Führungskörpers oder der Oberseite des Maschinengestells ausgebildet ist.

10. Gefäßbehandlungsmaschine nach Anspruch 9 , **dadurch gekennzeichnet,** daß das zweite oder erste Einführ- und Anschlagelement als Bundbolzen (14) ausgebildet ist, dessen Bolzendurchmesser der Breite der Einführausnehmung (29; 17) des zugehörigen ersten oder zweiten Einführ- und Anschlagelementes (19) angepaßt ist und dessen Bund (16), im Einbauzustand des Führungskörpers (7, 8) die hinterschnittenen Ränder (20; 33) der Einführausnehmung (17; 29) hintergreift.

11. Gefäßbehandlungsmaschine nach Anspruch 10, **dadurch gekennzeichnet,** daß an dem Bundbolzen (14) im Abstand von etwa der Dicke der Ränder (20; 33) der Einführausnehmung (17; 29) von dem Bund (16) ein im Einbauzustand des Führungskörpers (7, 8) an den Rändern (20; 33) der Einführausnehmung (17; 29) anliegender Spannabsatz (35) ausgebildet ist.

12. Gefäßbehandlungsmaschine nach Anspruch 11, **dadurch gekennzeichnet,** daß der Spannabsatz (35) als Stirnseite einer auf ein Außengewinde des Bundbolzens (14) aufgeschraubten Mutter (34) ausgebildet ist.

13. Gefäßbehandlungsmaschine nach Anspruch 12, **dadurch gekennzeichnet,** daß der Bundbolzen (14) mit durchgehendem Innengewinde ausgebildet ist.

14. Gefäßbehandlungsmaschine nach Anspruch 13, **dadurch gekennzeichnet,** daß das Spannelement (21) als in Einführrichtung (E) des Führungskörpers (7, 8) ausgerichtete Spannschraube (22) ausgebildet ist, an der exzentrisch zur Schraubenachse eine Spannscheibe (25) gelagert ist, die um die Schraubenachse aus einer Lösestellung in eine Riegelstellung verschwenkbar ist, in der sie den Führungskörper (7, 8) hintergreift und in Einführrichtung (E) formschlüssig hält.

15. Gefäßbehandlungsmaschine nach Anspruch 14, **dadurch gekennzeichnet,** daß an der Spannschraube (22) ein Handhebel (24) drehfest angebracht ist, und daß die Spannscheibe (25) in Lösestellung auf der Spannschraube (22) drehbar gelagert ist, wobei an dem Führungskörper (7, 8) oder dem Maschinengestell (13) ein eine vollständige Drehung der Spannscheibe verhindernder Anschlagstift (26) angebracht ist.

16. Gefäßbehandlungsmaschine für die Behandlung von durch die Machine geführten Gefäßen, mit einem Maschinengestell und mindestens einem darauf abnehmbar befestigten, der zu verarbeitenden Gefäßgröße angepaßten Führungskörper für die Gefäße, **dadurch gekennzeichnet,** daß der Führungskörper mit einer auf seiner Unterseite angeordneten Gleitführung auf einer am Maschinengestell befestigten Einführschiene aufliegt und durch mindestens einen formschlüssig in das Maschinengestell oder Teile davon eingreifenden, an der Unterseite des Führungskörpers befestigten Zentrierzapfen sowie durch mindestens ein den Führungskörper am Maschinengestell festklemmendes, von Hand betätigbares Spannelement gehalten ist.

17. Maschine nach Anspruch 16, **dadurch gekennzeichnet,** daß der Führungskörper (105) an einer in Einführrichtung (E) zum Maschinenzentrum weisenden Kante (113) durch einen am Maschinengestell (102) angebrachten, entgegen der Einführrichtung offenen Niederhalter (114) auf die Einführschiene (106) angedrückt wird.

18. Maschine nach Anspruch 16 oder 17, **dadurch gekennzeichnet,** daß der Niederhalter (114) eine Einführschräge (115) aufweist.

19. Maschine nach Anspruch 16 bis 19, **dadurch gekennzeichnet,** daß der Führungskörper (105) mit einer zur Maschinenaußenseite gerichteten Kante (117) durch die Spannelemente (109, 118) mit dem Maschinengestell (102) zusammengespannt wird.

20. Maschine nach Anspruch 16 bis 19, **dadurch gekennzeichnet,** daß die Spannelemente (109) als Gegenlager (107) für die Zentrierzapfen (108) mit einer die Zentrierzapfen (108) aufnehmenden Bohrung (116) ausgebildet sind.

21. Maschine nach Anspruch 16 bis 20, **dadurch gekennzeichnet,** daß die Gegenlager (10) quer zur Bohrung (116) von einem Durchbruch (120) durchsetzt sind, in welchem ein quer zur Bohrung (116) verschiebbarer, ebenfalls eine im Durchmesser etwa entsprechende Bohrung (122) aufweisender Schieber (121) angeordnet ist, wobei die Bohrung (122) des Schiebers (121) mit der des Gegenlagers (107) zur Aufnahme des Zentrierzapfens (108) etwa fluchtet.

22. Maschine nach Anspruch 16 bis 21, **dadurch gekennzeichnet,** daß an dem Schieber (121) eine sich am Gegenlager (107) abstützende und in Schieberichtung erstreckende Spannschraube (123) gelagert ist.

23. Maschine nach Anspruch 16 bis 22, **dadurch gekennzeichnet,** daß an dem Schieber einsich in Schieberichtung an dem Gegenlager abstützender Exzenter gelagert ist.

24. Maschine nach Anspruch 16 bis 23, **dadurch gekennzeichnet,** daß die Spannelemente (118) als Kniehebel ausgebildet sind.

25. Maschine nach Anspruch 16 bis 24, **dadurch gekennzeichnet,** daß ein Spannelement (118) eine die aufeinanderliegende Kanten (117, 119) des Maschinengestells (102) und des Führungskörpers (105) umgreifende U-förmige Klammer (126) aufweist, auf deren unteren horizontalen Schenkel (127) ein in Spannstellung die beiden Kanten (117, 119) gegen den oberen horizontalen Schenkel (128) der Klammer (126) zusammendrückender Spannhebel (130) verschwenkbar gelagert ist.

26. Maschine nach Anspruch 16 bis 25, **dadurch gekennzeichnet,** daß an dem Maschinengestell (102) ein die Verschenkbewegung des Spannhebels (130) in Richtung der Spannstellung begrenzender Anschlag (131) angebracht ist.

27. Maschine nach Anspruch 16 bis 26, **dadurch gekennzeichnet,** daß der Spannhebel (130) exzentrisch gelagert ist.

28. Maschine nach Anspruch 16 bis 27, **dadurch gekennzeichnet,** daß die Spannelemente (109) als Gegenlager (107) für die Zentrierzapfen (108) mit einer die Zentrierzapfen aufnehmenden Bohrung (116) ausgebildet sind, wobei in dem Gegenlager eine sich quer zur der Bohrung erstreckende und in diese mündende Gewindebohrung angeordnet ist, in welcher eine auf den Zentreirzapfen einwirkende Spannschraube (123) gelagert ist.

## Claims

1. Container handling machine for the handling of containers guided through the machine, with a machine frame and at least one guide body for the containers which is mounted removably thereon and adapted to the container size to be processed, characterised in that the guide body (7, 8) is constructed on its side facing towards the machine frame (13) in the fitted state with first insertion and stop elements (14, 19) which, on insertion of the guide body (7, 3) in associated second insertion and stop elements (19, 14) of the machine frame (13), are pushed in in form-locking relationship until they reach a stop position adapted to the container size and held in the stop position by a manually operated clamping element (21) mounted on the guide body (7, 9) or on the machine frame (13), in such a way that the guide body (7, 8) in the fitted state is connected to the machine frame (13) in force-locking or form-locking relationship while maintaining the stop position.

2. Container handling machine according to claim 1, characterised in that the insertion and stop elements (14: 19) are each constructed as a component.

3. Container handling machine according to claim 1 or 2, characterised in that the first insertion and stop elements (14: 19) are disposed on the lower side (15) of the guide body (7, 8).

4. Container handling machine according to any of claims 1 to 3, characterised in that the second insertion and stop elements (19; 14) constructed as a counterpart are mounted on the upper side of the machine frame (13).

5. Container handling machine according to any of claims 1 to 4, characterised in that on each guide body (7, 8) are mounted at least two insertion and stop elements (14; 19).

6. Container handling machine according to claim 5, characterised in that on the guide body (7) are mounted three insertion and stop elements (14).

7. Container handling machine according to claim 6, characterised in that the first or second insertion and stop element (19) comprises an essentially U-shaped insertion recess (17; 29) of which the edges (20; 33) are undercut.

8. Container handling machine according to claim 7, characterised in that the first or second insertion and stop element (19) is constructed as screw-on plate which is bent at a right angle to the edges (33) of the insertion recess (29), forming the undercut of the edges.

9. Container handling machine according to claim 8, characterised in that the first or second insertion and stop element is constructed integrally in the lower side of the guide body or the upper side of the machine frame.

10. Container handling machine according to claim 9, characterised in that the second or first insertion and stop element is constructed as a collar bolt (14) of which the bolt diameter is adapted to the width of the insertion recess (29; 17) of the associated first or second insertion and stop element (19) and of which the collar (16) in the fitted state of the guide body (7, 8) engages behind the undercut edges (20: 33) of the insertion recess (17; 29).

11. Container handling machine according to claim 10, characterised in that on the collar bolt (14), at a distance from the collar (16) approximately equal to the thickness of the edges (20; 33) of the insertion recess (17; 29), is formed a clamping shoulder (35) which in the fitted state of the guide body (7, 8) abuts against the edges (20; 33) of the insertion recess (17; 29).

12. Container handling machine according to claim 11, characterised in that the clamping shoulder (35) is constructed as a face of a nut (34) screwed onto an external thread of the collar bolt (14).

13. Container handling machine according to claim 12, characterised in that the collar bolt (14) is constructed with an internal through-thread.

14. Container handling machine according to claim 13, characterised in that the clamping element (21) is constructed as a clamping screw (22) which is aligned in the direction of insertion (E) of the guide body (7, 8) and on which is mounted, eccentrically to the screw axis, a clamping disc (25) which is pivotable about the screw axis out of a released position into a bolted position in which it engages behind the guide body (7, 8) and holds it in form-locking relationship in the direction of insertion (E).

15. Container handling machine according to claim 14, characterised in that a hand lever (24) is mounted non-rotatably on the clamping screw (22), and that the clamping disc (25) in the released position is mounted rotatably on the clamping screw (22), wherein on the guide body (7, 8) or the machine frame (13) is mounted a stop Pin (26) which prevents full rotation of the clamping disc.

16. Container handling machine for the handling of containers guided through the machine, with a machine frame and at least one guide body for the containers mounted removably thereon and adapted to the container size to be processed, characterised in that the guide body rests by a sliding guide disposed on its lower side, on an insertion rail attached to the machine frame, and is held by at least one centring pin engaging in form-locking relationship in the machine frame or parts thereof and attached to the lower side of the guide body, as well as by at least one manually operated clamping element which clamps the guide body fast on the machine frame.

17. Machine according to claim 16, characterised in that the guide body (105) is pressed against the insertion rail (106) at an edge (133) pointing in the direction of insertion (E) to the machine centre, by a hold-down device (114) mounted on the machine frame (102) and opening counter to the direction of insertion.

18. Machine according to claim 16 or 17, characterised in that the hold-down device (114) comprises an insertion ramp (115).

19. Machine according to claims 16 to 18, characterised in that the guide body (105) is clamped to the machine frame (102) by the clamping elements (109, 118), by an edge (117) directed towards the outside of the machine.

20. Machine according to claims 16 to 19, characterised in that the clamping elements (109) are constructed as counter-supports (107) for the centring pins (108) with a bore (116) receiving the centring pins (108).

21. Machine according to claims 16 to 20, characterised in that through the counter-supports (107) transversely to the bore (116) extends an aperture (120) in which is disposed a slide (121) slidable transversely to the bore (116) and also comprising a bore (122) of approximately corresponding diameter, wherein the bore (122) of the slide (121) is approximately aligned with that of the counter-support (107) for receiving the centring pin (108).

22. Machine according to claims 16 to 21, characterised in that on the slide (121) is mounted a clamping screw (123) supported on the counter-support (107) and extending in the direction of sliding.

23. Machine according to claims 16 to 22, characterised in that on the slide is mounted a cam supported in the direction of sliding on the counter-support.

24. Machine according to claims 16 to 23, characterised in that the clamping elements (118) are constructed as toggle levers.

25. Machine according to claims 16 to 24, characterised in that a clamping element (118) comprises a U-shaped clamp (126) which encompasses the contacting edges (117, 119) of the machine frame (102) and guide body (105) and on the lower horizontal arm (127) of which is pivotably mounted a clamping lever (130) which in the clamping position compresses the two edges (117, 119) against the upper horizontal arm (128) of the clamp (126).

26. Machine according to claims 16 to 25, characterised in that on the machine frame (102) is mounted a stop (131) which limits the pivot movement of the clamping lever (130) in the direction of the clamping position.

27. Machine according to claims 10 to 26, characterised in that the clamping lever (130) is mounted eccentrically.

28. Machine according to claims 16 to 27, characterised in that the clamping elements (109) are constructed-as counter-supports (107) for the centring pins (108) with a bore (116) receiving the centring pins, wherein in the counter-support is disposed a threaded bore which extends transversely to the bore and opens thereinto and in which is mounted a clamping screw (123) acting on the centring pin.

## Revendications

1. Machine à traiter des récipients, destinée au traitement de récipients guidés à travers la machine et équipée d'un bâti et d'au moins un corps de guidage pour les récipients qui, fixé de manière amovible sur le bâti, est adapté aux dimensions des récipients à traiter, caractérisé en ce que le corps de guidage (7, 8) est réalisé de façon à présenter sur sa face située, à l'état monté, du côté du bâti (13) de la machine de premiers éléments d'introduction et de butée (14, 19) qui, lors de la mise en place du corps de guidage (7, 8), sont glissés dans de seconds éléments d'introduction et de butée associés (19, 14) du bâti (13) de la machine en liaison de forme jusqu'à obtention d'une position de butée adaptée aux dimensions des récipients et retenus, au moyen d'un organe de serrage (21), monté sur le corps de guidage (7, 8) ou sur le bâti (13) de la machine et susceptible d'être actionné manuellement, dans la position de butée de telle sorte qu'à l'état monté le corps de guidage (7, 8), en conservant la position de butée, est relié en liaison dynamique ou en liaison de forme au bâti (13) de la machine.

2. Machine à traiter des récipients selon la revendication 1, caractérisée en ce que les éléments d'introduction et de butée (14 ; 19) sont chacun réalisés en tant qu'élément de construction.

3. Machine à traiter des récipients selon la revendication 1 ou 2, caractérisée en ce que les premiers éléments d'introduction et de butée (14 ; 19) sont montés sur la face inférieure (15) du corps de guidage (7, 8).

4. Machine à traiter des récipients selon l'une quelconque des revendications précédentes, caractérisée en ce que les seconds éléments d'introduction et de butée (19; 14) réalisés en tant que pièces complémentaires sont disposés sur le dessus du bâti (13) de la machine.

5. Machine à traiter des récipients selon l'une quelconque des revendications précédentes, caractérisée en ce que sur chaque corps de guidage (7, 8) sont montés au moins deux éléments d'introduction et de butée (14 ; 19).

6. Machine à traiter des récipients selon la revendication 5, caractérisée en ce que sur le corps de guidage (7) sont prévus trois éléments d'introduction et de butée (14).

7. Machine à traiter des récipients selon la revendication 6, caractérisée en ce que le premier ou le second élément d'introduction et de butée (19) présente un évidement d'introduction sensiblement en U (17 ; 29) dont les bords (20 ; 33) sont réalisés en contre-dépouille.

8. Machine à traiter des récipients selon la revendication 7, caractérisée en ce que le premier ou le second élément d'introduction et de butée (19) est réalisé en tant que plaque à visser en place qui est réalisée en étant repliée en direction des bords (33) de l'évidement d' introduction (29), formant ainsi la contre-dépouille des bords.

9. Machine à traiter des récipients selon la revendication 8, caractérisée en ce que le premier ou le second élément d'introduction et de butée est réalisé dans la face inférieure du corps de guidage ou dans le dessus du bâti de la machine de façon à faire corps avec ceux-ci.

10. Machine à traiter des récipients selon la revendication 9, caractérisée en ce que le second ou le premier élément d'introduction et de butée est réalisé sous la forme d'une cheville à collet (14) dont le diamètre est adapté à la largeur de l'évidement d'introduction (29 ; 17) du premier ou second élément d'introduction et de butée associé (19) et dont le collet (16) s'engage, à l'état monté du corps de guidage (7, 8), derrière les bords en contre-dépouille (20 ; 33) de l'évidement d'introduction (17 ; 29).

11. Machine à traiter des récipients selon la revendication 10, caractérisée en ce que sur la cheville à collet (14) est formé, à une distance du collet (16) à peu près égale à l'épaisseur des bords (20 ; 33) de l'évidement d'introduction (17 ; 29), un talon de serrage (35) qui à l'état monté du corps de guidage (7, 9) prend appui sur les bords (20 ; 33) de l'évidement d'introduction (17 ; 29).

12. Machine à traiter des récipients selon la revendication 11, caractérisée en ce que le talon de serrage (35) est réalisé en tant que face frontale d'un écrou (34) vissé sur un filetage extérieur de la cheville à collet (14).

13. Machine à traiter des récipients selon la revendication 12, caractérisée en ce que la cheville à collet (14) présente un taraudage continu.

14. Machine à traiter des récipients selon la revendication 13, caractérisée en ce que l'organe de serrage (21) est réalisé sous la forme d'une vis de serrage (22) orientée dans le sens d'introduction (E) du corps de guidage (7, 8) et sur laquelle est monté de façon excentrée par rapport à l'axe de la vis un disque de serrage (25) qui par basculement autour de l'axe de la vis peut être amené à partir d'une position desserrée dans une position verrouillée dans laquelle il s'engage derrière le corps de guidage (7, 8) et retient celui-ci en liaison de forme dans le sens d'introduction (E).

15. Machine à traiter des récipients selon la revendication 14, caractérisée en ce que sur la vis de serrage (22) est monté de manière fixe en rotation un levier à main (24) et en ce que dans la positon desserrée le disque de serrage (25) est monté de façon à pouvoir tourner sur la vis de serrage (22), un goujon d'arrêt (26) qui empêche un tour de rotation complet du disque de serrage étant monté sur le corps de guidage (7, 8) ou sur le bâti (13) de la machine.

16. Machine à traiter des récipients, destinée au traitement de récipients guidés à travers la machine et équipée d'un bâti et d'au moins un corps de guidage pour les récipients qui, fixé de manière amovible sur le bâti, est adapté aux dimensions des récipients à traiter, caractérisé en ce que le corps de guidage prend appui avec un guide à glissement prévu sur sa face inférieure sur une bande d'introduction fixée au bâti de la machine et est retenu par au moins une cheville de centrage s'engageant en liaison de forme dans le bâti de la machine ou dans des parties de celui-ci et fixée à la face inférieure du corps de guidage, ainsi que par au moins un organe de serrage manoeuvrable manuellement et qui serre le corps de guidage à bloc sur le bâti de la machine.

17. Machine selon la revendication 16, caractérisé en ce que le corps de guidage (105) est appuyé, au niveau d'un bord (113) orienté dans le sens d'introduction (E) vers le centre de la machine, sur la bande d'introduction (106) par un organe de retenue (114) qui, monté sur le bâti (102) de la machine, est ouvert dans le sens contraire au sens d'introduction.

18. Machine selon la revendication 16 ou 17, caractérisé en ce que l'organe de retenue (114) présente une obliquité d'introduction (115).

19. Machine selon l'une quelconque des revendications 16 à 18, caractérisée en ce que le corps de guidage (105) est assujetti, au niveau d'un bord (117) orienté vers le côté extérieur de la machine, au bâti (102) de la machine par les organes de serrage (109, 118).

20. Machine selon l'une quelconque des revendications 16 à 19, caractérisée en ce que les organes de serrage (109) sont réalisés en tant que butées (107) pour les chevilles de centrage (108) de façon à présenter une forure (116) recevant les chevilles de centrage (108).

21. Machine selon l'une quelconque des revendications 16 à 20, caractérisée en ce que les butées (107) sont traversées transversalement à la forure (116) par un passage (120) dans lequel est monté un coulisseau (121) susceptible de coulisser transversalement à la forure (116) et présentant lui aussi une forure (122) correspondant dans son diamètre sensiblement à cette dernière, la forure (122) du coulisseau (121) étant sensiblement alignée sur celle de la butée (107) destinée à recevoir la cheville de centrage (108).

22. Machine selon l'une quelconque des revendications 16 à 21, caractérisée en ce que sur le coulisseau (121) est montée une vis de serrage (123) s'étendant dans la direction de coulissement et prenant appui sur la butée (107).

23. Machine selon l'une quelconque des revendications 16 à 22, caractérisée en ce que sur le coulisseau est monté un excentrique prenant appui dans la direction de coulissement contre la butée.

24. Machine selon l'une quelconque des revendications 16 à 23, caractérisée en ce que les organes de serrage (118) sont réalisés sous la forme de leviers à genouillère.

25. Machine selon l'une quelconque des revendications 16 à 24, caractérisée en ce qu'un organe de serrage (118) présente un crampon en U (126) qui s'engage autour des bords superposés (117, 119) du bâti (102) de la machine et du corps de guidage (105), et sur l'aile horizontale inférieure (127) duquel est monté de façon à pouvoir basculer un levier de serrage (130) qui dans la position serrée pousse les deux bords (117, 119) ensemble contre l'aile horizontale supérieure (128) du crampon (126).

26. Machine selon l'une quelconque des revendications 16 à 25, caractérisée en ce que sur le bâti (102) de la machine est montée une butée (131) qui limite le mouvement de basculement du levier de serrage (130) en direction de la position serrée.

27. Machine selon l'une qulconque des revendications 16 à 26, caractérisée en ce que le levier de serrage (130) est monté de façon excentrée.

28. Machine selon l'une quelconque des revendications 16 à 27, caractérisée en ce que les organes de serrage (109) sont réalisés en tant que butées (107) pour les chevilles de centrage (108) de façon à présenter une forure (116) recevant les chevilles de centrage, tandis que dans la butée est ménagé un trou taraudé s'étendant transversalement à ladite forure et débouchant dans celle-ci, une vis de serrage (123) agissant sur la cheville de centrage étant montée dans le trou taraudé.
